# EUROPÄISCHE PATENTSCHRIFT

(11) **EP 0 731 216 B1**
(45) Veröffentlichungstag und Bekanntmachung des Hinweises auf die Patenterteilung: **19.08.1998**
(21) Anmeldenummer: 96890015.9
(22) Anmeldetag: 05.02.1996
(51) Int. Cl.: E01B 27/13, E01B 27/17

(54) **Verfahren zum Unterstopfen einer Vielzahl von Schwellen eines Gleises**
Method for tamping a plurality of sleepers for a railway track
Procédé pour le bourrage des traverses d'une voie ferrée

(30) Priorität: 07.03.1995 AT 398/95
(43) Veröffentlichungstag der Anmeldung: 11.09.1996
(73) Patentinhaber: Franz Plasser Bahnbaumaschinen- Industriegesellschaft m.b.H., 1010 Wien (AT)
(72) Erfinder: Theurer, Josef, A-1010 Wien (AT)

(56) Entgegenhaltungen:
- US-A- 3 494 297
- US-A- 4 224 874
- US-A- 4 334 479

## Beschreibung

Durch die US 5 379 700 ist eine speziell zur Bearbeitung von Weichenabschnitten ausgebildete Maschinenanordnung bekannt, die sich aus einer Stopfmaschine mit einem Mehrfach-Stopfaggregat sowie einer ankuppelbaren Zusatz-Stopfmaschine mit einem Einschwellen-Stopfaggregat zusammensetzt. Unmittelbar vor dem Arbeitseinsatz wird die Zusatz-Stopfmaschine von der Stopfmaschine abgekuppelt und durch einen eigenen Fahrantrieb unabhängig verfahren. Mit der Stopfmaschine werden sowohl im Stamm- als auch Abzweiggleis jene Schwellenauflager verdichtet, bei denen die Stopfpickel rasch und problemlos in den Schotter eintauchbar sind. Die durch das Mehrfach-Stopfaggregat der Stopfmaschine nicht unterstopften Schwellenauflager werden anschließend durch die unabhängig verfahrbare Zusatz-Stopfmaschine ohne Anhebung des Gleises unterstopft. Durch diese Kombination lassen sich auch Weichenabschnitte mit einem leistungsfähigen Mehrfach-Stopfaggregat unterstopfen.

Durch die US 3 744 428 ist ebenfalls eine aus zwei in Maschinenlängsrichtung hintereinander angeordneten Maschinenrahmen gebildete Stopfmaschine bekannt, wobei jedem Maschinenrahmen ein Mehrfach-Stopfaggregat zugeordnet ist. Das in Arbeitsrichtung nachfolgende Stopfaggregat ist in Maschinenlängsrichtung verschiebbar gelagert. Die Unterstopfung wird derart durchgeführt, daß nach Unterstopfung zweier benachbarter Schwellen durch das vordere Mehrfach-Stopfaggregat die gesamte Maschine unter Überspringen zweier Schwellen um insgesamt vier Schwellen vorgefahren wird. Die solcherart durch das vordere Mehrfach-Stopfaggregat nicht unterstopften Schwellen werden schließlich jeweils durch das nachfolgende Mehrfach-Stopfaggregat unterstopft. Gemäß einer Ausführungsvariante nach Fig. 7 ist es auch bekannt, jedem der beiden Maschinenrahmen anstelle eines Mehrfach-Stopfaggregates zwei Einschwellen-Stopfaggregate zuzuordnen. Diese sind jeweils in einer einem Schwellenabstand entsprechenden Distanz voneinander distanziert. Zum Ausgleich unterschiedlicher Schwellenabstände ist jedes Stopfaggregat in Maschinenlängsrichtung verschiebbar am Maschinenrahmen gelagert. Weitere Stopfmaschinen mit zwei Mehrfach-Stopfaggregaten sind durch US-Patente 4 224 874, 3 595 170 und 3 494 297 bekannt.

Die Aufgabe der vorliegenden Erfindung liegt nun in der Schaffung eines zum Unterstopfen einer Vielzahl von Schwellen eines Gleises geeigneten Verfahrens, mit dem eine besonders hohe Stopfleistung in Verbindung mit einer genauen und dauerhaften Gleislage erzielbar ist.

Diese Aufgabe wird erfindungsgemäß mit einem Verfahren der gattungsgemäßen Art dadurch gelöst, daß in einem sich kontinuierlich zyklisch wiederholenden ersten Stopfdurchgang unter Anheben des Gleises in eine Soll-Lage ein gleichzeitiges Unterstopfen von zwei jeweils wenigstens zwei Schwellen umfassenden Schwellengruppen erfolgt, zwischen denen höchstens zwei Schwellen angeordnet sind, die in einem vom Zyklus der ersten Stopfdurchgänge unabhängigen, zu einem späteren Zeitpunkt durchgeführten zweiten Stopfdurchgang - unter unveränderter Beibehaltung der Soll-Lage des Gleises - unterstopft werden.

Mit diesem Verfahren ist unter weitgehender Berücksichtigung der konstruktiven Problematik, die sich aus der gleichzeitigen Unterstopfung einer Vielzahl von Schwellen ergibt, eine optimale Stopfleistung erzielbar. Infolge des zweistufigen Stopfverfahrens sind in besonders vorteilhafter Weise im Einsatz bereits bewährte Stopfaggregate ohne deren konstruktive Änderung einsetzbar, wobei durch die Einlagerung der im ersten Stopfdurchgang übersprungenen Schwelle zwischen zwei Stopfgruppen eine bestmögliche Lagefixierung des im ersten Stopfvorgang korrigierten langen Gleisabschnittes erzielbar ist. Folglich sind die übersprungenen Schwellen unter Bezugnahme auf die bereits vorgegebene Gleislage rasch und problemlos unterstopfbar.

Weitere vorteilhafte Ausbildungen ergeben sich aus den Unteransprüchen.

Im folgenden wird die Erfindung anhand von in der Zeichnung dargestellten Ausführungsbeispielen näher beschrieben.

Es zeigen:
Fig. 1, 3 und 5 jeweils eine Variante des ersten Stopfdurchganges A des erfindungsgemäßen Verfahrens in schematischer Darstellung,
Fig. 2, 4 und 6 jeweils einen nachfolgend durchgeführten zweiten Stopfdurchgang B ebenfalls in schematischer Darstellung und
Fig. 7 und 8 die Seitenansicht einer aus zwei Stopfmaschinen gebildeten Maschinenanordnung (in einer vorderen und einer hinteren Hälfte) zur Durchführung des erfindungsgemäßen Verfahrens.

In Fig. 1 ist mit einem vierfachen Pfeil 59 die gleichzeitige Unterstopfung von zwei mit x und y bezeichneten Schwellengruppen angedeutet. Jede dieser beiden Schwellengruppen x und y umfaßt zwei unmittelbar hintereinander angeordnete Schwellen (vollflächig schwarz dargestellt). Diese gleichzeitige Unterstopfung von insgesamt vier Schwellen 22 erfolgt in einem ersten Stopfdurchgang A, der sich in Arbeitsrichtung (Pfeil 3) zyklisch wiederholt (s. strichpunktierte Linien des vierfachen Pfeiles 59). Die jeweils zwischen den beiden Schwellengruppen x,y liegende und im ersten Stopfdurchgang A nicht unterstopfte Schwelle ist mit z bezeichnet. Unmittelbar vor Durchführung des ersten Stopfdurchganges A erfolgt ein Anheben des Gleises 2 in die gewünschte Soll-Lage.

Wie in Fig. 2 ersichtlich, ist das Gleis 2 nach dem Zyklus der ersten Stopfdurchgänge A durch jeweils zwei Schwellen 22 umfassende Schwellengruppen x,y unterstopft, wobei zwischen diesen Schwellengruppen x,y jeweils eine nicht unterstopfte Schwelle z positioniert ist. Diese einzelnen Schwellen z werden im zweiten Stopfdurchgang B, der völlig unabhängig vom ersten Stopfdurchgang A durchgeführt wird, unterstopft, ohne daß dabei eine Beeinflussung der bereits im ersten Stopfdurchgang korrigierten Gleislage erfolgt. Während des zweiten Stopfdurchganges B kann ein Anpreßdruck in vertikaler Richtung auf die über der zu unterstopfenden Schwelle z liegende Schiene 57 ausgeübt werden.

Die in Fig. 3 und 4 schematisch dargestellten Stopfdurchgänge A,B unterscheiden sich dadurch, daß jeweils zwischen den beiden zwei Schwellen 22 umfassenden Schwellengruppen x,y insgesamt zwei in Gleislängsrichtung unmittelbar benachbarte Schwellen z liegen, die im ersten Stopfdurchgang A nicht unterstopft werden. Diese beiden Schwellen z werden - wie durch einen zweifachen Pfeil 60 in Fig. 4 angedeutet - im zweiten Stopfdurchgang B unterstopft, ohne daß die bereits im ersten Stopfdurchgang A durchgeführte Gleislage beeinflußt wird.

Bei dem in Fig. 5 und 6 ersichtlichen Beispiel umfaßt die in Arbeitsrichtung vordere Schwellengruppe x insgesamt drei unmittelbar benachbarte Schwellen 22, während die hintere Schwellengruppe y zwei Schwellen 22 aufweist. Diese insgesamt fünf Schwellen 22 werden gleichzeitig unter Korrektur der Gleislage unterstopft (s. Pfeil 61). Dazwischen befindet sich die lediglich eine einzelne Schwelle 22 aufweisende Schwellengruppe z. Diese wird im zweiten Stopfdurchgang B unterstopft.

Die in Fig. 7 und 8 ersichtliche Maschinenanordnung 1 zum Unterstopfen von Schwellen 22 eines Gleises 2 setzt sich aus einer bezüglich der Arbeitsrichtung (Pfeil 3) vorgeordneten Stopfmaschine 4 und einer nachfolgenden Zusatz-Stopfmaschine 5 zusammen. Beide Stopfmaschinen 4,5 sind durch eine Kupplungseinrichtung 6 lösbar miteinander verbunden.

Die auf Schienenfahrwerken 11 verfahrbare Stopfmaschine 4 - auch als Haupt-Stopfmaschine zu bezeichnen - weist einen aus zwei durch ein Gelenk 7 miteinander verbundenen Teilen 8,9 gebildeten Maschinenrahmen 10 auf, dem endseitig Fahrkabinen 12 zugeordnet sind. Eine Antriebseinheit 13 zur Energieversorgung der verschiedenen Antriebe befindet sich am hinteren, trailerförmig ausgebildeten Teil 9 des Maschinenrahmens 10. Zwischen den beiden Schienenfahrwerken 11, die den brückenförmig ausgebildeten Teil 8 des Maschinenrahmens 10 abstützen, ist ein in Maschinenlängsrichtung verlaufender Arbeitsrahmen 14 vorgesehen. Dieser stützt sich mit seinem hinteren Ende über ein Schienenfahrwerk 15 direkt am Gleis 2 ab, während ein vorderes Ende 16 in einer Lagerung 17 des Maschinenrahmens 10 längsverschiebbar gelagert ist. Durch einen Verschiebeantrieb 66 ist eine Relativverschiebung in Maschinenlängsrichtung zwischen Arbeitsrahmen 14 und Maschinenrahmen 10 durchführbar. Am Arbeitsrahmen 14 sind zwei in Maschinenlängsrichtung hintereinander angeordnete Mehrfach-Stopfaggregate 18,19 befestigt, die jeweils zum gleichzeitigen Unterstopfen von zwei unmittelbar benachbarten Schwellen 22 als Zweischwellen-Stopfaggregate ausgebildet sind.

Jedes Mehrfach-Stopfaggregat 18,19 weist pro Schienenlängsseite vier in Maschinenlängsrichtung hintereinander angeordnete, mit Stopfpickeln 20 versehene Stopfwerkzeuge 21 zum gleichzeitigen Unterstopfen zweier unmittelbar benachbarter Schwellen 22 auf. Die durch einen Vibrationsantrieb 23 in Vibration versetzbaren Stopfwerkzeuge 21 sind jeweils durch einen eigenen Beistellantrieb 24 zur Durchführung der Unterstopfung zueinander beistellbar. Zwei in ihrer Ausgangsposition zur Durchführung der Unterstopfung befindliche und zueinander beistellbare Stopfpickel 20 der jeweils ein Paar bildenden Stopfwerkzeuge 21 sind in einem Schwellenabstand a zueinander distanziert. Die beiden in Maschinenlängsrichtung aneinandergrenzenden Stopfpickel 20 der beiden benachbarten Mehrfach-Stopfaggregate 18,19 sind - bezüglich ihrer Position unmittelbar vor der Unterstopfung - ebenfalls in einer einem Schwellenabstand a entsprechenden Distanz voneinander distanziert. Durch Antriebe 25 ist eine Höhenverstellung der beiden Mehrfach-Stopfaggregate 18,19 durchführbar.

Zwischen den beiden Mehrfach-Stopfaggregaten 18,19 ist ein durch Antriebe 26 höhen- und querverstellbares Gleishebe- und Richtaggregat 27 angeordnet bzw. mit dem Arbeitsrahmen 14 verbunden. In diesem Bereich befindet sich außerdem noch ein durch Tastrollen 28 am Gleis 2 abrollbares und höhenverstellbar gelagertes Tastorgan 29 eines Bezugsystems 30. Dieses Tastorgan 29 steht über einen Meßfühler 31 mit einer als gespannte Sehne ausgebildeten Bezugslinie 32 des Bezugsystems 30 in Verbindung. Dem in Arbeitsrichtung vorderen Mehrfach-Stopfaggregat 19 ist ein zweites Gleishebe- und Richtaggregat 27 unmittelbar vorgeordnet.

In einer mit dem Maschinenrahmen 10 verbundenen und über das Schienenfahrwerk 15 des Arbeitsrahmens 14 vorkragenden Arbeitskabine 33 ist eine zentrale Steuereinrichtung 34 zur Steuerung der beiden Mehrfach-Stopfaggregate 18,19 und der beiden Gleishebe- und Richtaggregate 27 untergebracht. Für einen kontinuierlichen Arbeitsvorschub des Maschinenrahmens 10 sind Fahrantriebe 35 vorgesehen. Zur Kennzeichnung der beim ersten Stopfvorgang, der durch die gleichzeitige Unterstopfung von vier Schwellen 22 auch als Gruppenunterstopfung zu bezeichnen ist, durch die beiden Mehrfach-Stopfaggregate 18,19 nicht unterstopften Schwelle 22 ist eine Markiervorrichtung 36, z.B. zum Versprühen von Farbe, in Verbindung mit einem Schwellentaster 37 vorgesehen.

Wie insbesondere in Fig. 8 ersichtlich, weist die Zusatz-Stopfmaschine 5 einen auf Schienenfahrwerken 38 abgestützten Maschinenrahmen 39 auf. Dieser ist zwischen den beiden Schienenfahrwerken 38 nach oben gekröpft ausgebildet und durch eine obere, im Winkel zur Gleisebene geneigt angeordnete Umrißebene 40 begrenzt. Die Neigung dieser Umrißebene 40 ist derart, daß deren Abstand von einer Schienenoberkante 41 an einem - zum Anschluß an die Stopfmaschine 4 vorgesehenen - Ende 42 des Maschinenrahmens 39 höchstens 3,5 Meter und am gegenüberliegenden Ende höchstens 2 Meter beträgt.

Zwischen den beiden Schienenfahrwerken 38 der Zusatz-Stopfmaschine 5 ist lediglich ein Einschwellen-Stopfaggregat 43 und eine Arbeitskabine 44 mit einer Steuereinrichtung 45 vorgesehen. Die Arbeitskabine 44 ist ebenso wie das Einschwellen-Stopfaggregat 43 unterhalb eines nach oben gekröpft ausgebildeten und zur Gleisebene geneigten Abschnittes 46 des Maschinenrahmens 39 angeordnet. Das durch einen Antrieb 47 höhenverstellbare Einschwellen-Stopfaggregat 43 ist mit zueinander beistellbaren Stopfpickeln 48 zum Unterstopfen einer einzelnen Schwelle 22 ausgestattet. Der Zusatz-Stopfmaschine 5 ist ein Detektor 49 zur automatischen Erfassung einer mit 50 bezeichneten Schwellenmarkierung zugeordnet. Am in Arbeitsrichtung hinteren Ende der Zusatz-Stopfmaschine 5 ist eine höhenverstellbare und durch einen Antrieb 51 rotierbare Kehrbürste 52 mit einem Querförderband 53 angeordnet. Zur Energieversorgung der verschiedenen Antriebe sowie eines Fahrantriebes 54 dient ein Motor 55.

Im folgenden wird die Funktionsweise der beschriebenen Maschinenanordnung 1 näher erläutert:

Die Maschinenanordnung 1 wird zweckmäßigerweise unter Ankupplung der Zusatz-Stopfmaschine 5 an die Stopfmaschine 4 gemeinsam zur Einsatzstelle verfahren. Sobald diese erreicht ist, wird die Zusatz-Stopfmaschine 5 von der Stopfmaschine 4 abgekuppelt. Mit der in Arbeitsrichtung vorderen Stopfmaschine 4 erfolgt nun durch Beaufschlagung des Fahrantriebes 35 eine kontinuierliche Vorwärtsbewegung des Maschinenrahmens 10, während der Arbeitsrahmen 14 mitsamt den Mehrfach-Stopfaggregaten 18,19 durch intermittierende Beaufschlagung des Verschiebeantriebes 66 schrittweise von Stopf- zu Stopfstelle vorwärtsbewegt wird. Sobald der Arbeitsrahmen 14 örtlich stillsteht, erfolgt unter Beaufschlagung der Antriebe 25 ein gleichzeitiges Absenken beider Mehrfach-Stopfaggregate 18,19 zum gleichzeitigen Unterstopfen zweier Schwellenpaare, zwischen denen eine mittige Schwelle 22 liegt, die bei dieser Gruppenunterstopfung nicht unterstopft wird. Unmittelbar vor Durchführung der Gruppenunterstopfung erfolgt durch den Einsatz der beiden Gleishebe- und Richtaggregate 27 in Verbindung mit dem Bezugsystem 30 eine gegebenenfalls erforderliche Gleislagekorrektur. Nach der gleichzeitigen Unterstopfung der insgesamt vier Schwellen 22 werden die beiden Mehrfach-Stopfaggregate 18,19 wiederum angehoben und gemeinsam mit dem Arbeitsrahmen 14 unter Beaufschlagung des Verschiebeantriebes 66 um eine dem fünffachen Schwellenabstand a entsprechende Wegstrecke vorwärtsbewegt (s. Pfeile 56). Dort beginnt wiederum unter Absenken der beiden Mehrfach-Stopfaggregate 18,19 der beschriebene Stopfzyklus zum gleichzeitigen Unterstopfen von insgesamt vier Schwellen 22.

Mit dem Absenken der beiden Mehrfach-Stopfaggregate 18,19 wird der vorzugsweise berührungslos arbeitende Schwellentaster 37 für eine Schwellenzählung aktiviert. Sobald die bei der obgenannten Unterstopfung nicht unterstopfte mittige Schwelle 22 im Bereich der Markiervorrichtung 36 zu liegen kommt, wird diese automatisch aktiviert. Damit wird die genannte nicht unterstopfte Schwelle 22 zur Kennzeichnung mit Farbe besprüht, wodurch eine Schwellenmarkierung 50 gebildet wird. In diesem Zusammenhang ist natürlich jede bekannte Art einer Schwellenmarkierung, z.B. eine entsprechende Magnetisierung des der Schwelle 22 zugeordneten Schienenbereiches oder dergleichen, denkbar. Die Schwellenmarkierung 50 kann natürlich auch direkt im Bereich zwischen den beiden Mehrfach-Stopfaggregaten 18,19 durchgeführt werden.

Sobald die in der Arbeitskabine 44 befindliche Bedienungsperson eine Schwellenmarkierung 50 registriert, wird die Zusatz-Stopfmaschine 5 unter Zentrierung des Einschwellen-Stopfaggregates 43 über der mit der Schwellenmarkierung 50 versehenen Schwelle 22 gestoppt. Unter Beaufschlagung der Antriebe 47 der beiden jeweils einer Schiene 57 des Gleises 2 zugeordneten Einschwellen-Stopfaggregate 43 erfolgt eine auch als Restunterstopfung zu bezeichnende Unterstopfung der bei der Gruppenunterstopfung durch die vorgeordnete Stopfmaschine 4 nicht unterstopften Schwelle 22. Die Restunterstopfung wird nach Erreichen eines in der Steuereinrichtung 45 vorgewählten Stopfdruckes, der in Beistellantrieben 58 der Stopfpickel 48 registriert wird, beendet. Da während dieser Restunterstopfung das Gleis 2 nicht angehoben wird, bleibt die während der Gruppenunterstopfung mit dem gleichzeitigen Unterstopfen von vier Schwellen 22 korrigierte Gleislage völlig unbeeinflußt. Alternativ kann die Maschinenvorfahrt auch automatisch gestoppt werden, sobald der Detektor 49 eine Schwellenmarkierung 50 registriert hat.

## Patentansprüche

1. Verfahren zum Unterstopfen einer Vielzahl von Schwellen eines Gleises, dadurch gekennzeichnet, daß in einem sich kontinuierlich zyklisch wiederholenden ersten Stopfdurchgang (A) unter Anheben des Gleises in eine Soll-Lage ein gleichzeitiges Unterstopfen von zwei jeweils wenigstens zwei Schwellen (22) umfassenden Schwellengruppen (x,y) erfolgt, zwischen denen höchstens zwei Schwellen (z) angeordnet sind, die in einem vom Zyklus der ersten Stopfdurchgänge (A) unabhängigen, zu einem späteren Zeitpunkt durchgeführten zweiten Stopfdurchgang (B) - unter unveränderter Beibehaltung der Soll-Lage des Gleises - unterstopft werden.

2. Verfahren nach Anspruch 1, dadurch gekennzeichnet, daß lediglich im ersten Stopfdurchgang (A) eine Korrektur der Gleislage durchgeführt wird.

3. Verfahren nach Anspruch 1 oder 2, dadurch gekennzeichnet, daß die Unterstopfung der restlichen Schwellen (z) im zweiten Stopfdurchgang (B) nach Erreichen eines vorwählbaren Stopfdruckes automatisch beendet wird.

4. Verfahren nach einem der Ansprüche 1, 2 oder 3, dadurch gekennzeichnet, daß die im ersten Stopfdurchgang (A) nicht unterstopften Schwellen (z) für die Unterstopfung im zweiten Stopfdurchgang (B) mit einer Schwellenmarkierung (50) versehen werden.

5. Verfahren nach einem der Ansprüche 1 bis 4, dadurch gekennzeichnet, daß während des zweiten Stopfdurchganges (B) ein Anpreßdruck in vertikaler Richtung auf die über der zu unterstopfenden Schwelle (z) liegende Schiene (57) ausgeübt wird.

## Claims

1. A method for tamping a plurality of sleepers of a track, characterized in that, in a continuously cyclically recurring first tamping pass (A), with the track lifted into a target position, two sleeper groups (x,y), each comprising at least two sleepers (22), are tamped simultaneously, a maximum of two sleepers (z) being arranged between the said sleeper groups which are tamped in a second tamping pass (B) independent of the cycle of the first tamping passes (A) and performed subsequently, with the target position of the track remaining unchanged.

2. A method according to claim 1, characterized in that correction of the track geometry is only performed in the first tamping pass (A).

3. A method according to claim 1 or 2, characterized in that the tamping of the remaining sleepers (z) in the second tamping pass (B) is automatically terminated when a preselectable tamping pressure is reached.

4. A method according to one of claims 1, 2 or 3, characterized in that the sleepers (z) which have not been tamped in the first tamping pass (A) are provided with a sleeper marking (50) for the tamping in the second tamping pass (B).

5. A method according to one of claims 1 to 4, characterized in that during the second tamping pass (B), a bearing pressure is exerted in the vertical direction on the rail (57) lying over the sleeper (z) to be tamped.

## Revendications

1. Procédé pour le bourrage par en dessous d'une pluralité de traverses d'une voie ferrée, caractérisé en ce qu'a lieu lors d'un premier passage de bourrage (A) répété d'une manière cyclique continuellement, par un relevage de la voie dans une position de consigne, un bourrage simultané par en dessous de deux groupes de traverses (x, y) comprenant respectivement au moins deux traverses (22) entre lesquels sont disposées au maximum deux traverses (z) qui sont bourrées par en dessous lors d'un deuxième passage de bourrage (B) indépendant du cycle des premiers passages de bourrage (A), effectué à un moment ultérieur, avec un maintien constant de la position de consigne de la voie ferrée.

2. Procédé selon la revendication 1, caractérisé en ce qu'il est exécuté uniquement lors du premier passage de bourrage (A) une correction de la position d'assiette de voie ferrée.

3. Procédé selon la revendication 1 ou 2, caractérisé en ce que le bourrage par en dessous des traverses restantes (z) est terminé automatiquement lors du deuxième passage de bourrage (B) après avoir atteint une pression de bourrage pouvant être sélectionnée préalablement.

4. Procédé selon l'une des revendications 1, 2 ou 3, caractérisé en ce que les traverses (z) non bourrées par en dessous lors du premier passage de bourrage (A) sont pourvues pour le bourrage par en dessous lors du deuxième passage de bourrage (B) d'un marquage de traverse (50).

5. Procédé selon l'une des revendications 1 à 4, caractérisé en ce qu'il est exercé pendant le deuxième passage de bourrage (B) une pression d'application dans la direction verticale sur le rail (57) situé au-dessus de la traverse (z) à bourrer par en dessous.
